# DEMANDE DE BREVET EUROPEEN

(11) **EP 0 087 999 A1**
(43) Date de publication de la demande: **07.09.1983**
(21) Numéro de dépôt: 83400321.2
(22) Date de dépôt: 15.02.1983
(51) Int. Cl.: A47B 57/30, A47B 57/52, F25D 25/02

(54) **Meuble à système de rangement, adaptable aux utilisations**

(30) Priorité: 26.02.1982 FR 8203264
(71) Demandeur: BONNET S.A., F-69653 Villefranche-s/Saône Cedex (FR)
(72) Inventeur: Barjot, Marcel, F-75379 Paris Cedex 08 (FR)
(74) Mandataire: Tony-Durand, Serge (FR)

(57) **Abrégé**

Meuble à système de rangement transformable (3) muni de crémaillères amovibles (11) ayant une section transversale en G dont le sommet plat et le rebord vertical plat de ce G sont pourvus d'ouvertures destinées à recevoir des crochets de suspension des supports amovibles (12) pour rayons horizontaux (4), et de supports amovibles (12) ayant une section transversale en F dont les bords qui prolongent la tête et la queue de ce F sont rabattus vers l'extérieur pour former respectivement des crochets de suspension.

Application à un meuble réfrigéré pour la conservation, la congélation et la présentation soit de la pâtisserie soit d'autres produits alimentaires.

## Description

La présente invention concerne un meuble à système de rangement adaptable aux utilisations, et en particulier un meuble réfrigéré à système de rangement adaptable à la conservation et la présentation de la pâtisserie et à celle d'autres produits alimentaires.

Un meuble réfrigéré, notamment celui destiné au commerce alimentaire, est généralement conçu pour répondre à une utilisation prédéterminée. Ainsi un meuble réfrigéré destiné à la conservation et la présentation de la pâtisserie est différent de celui destiné à la conservation et la présentation des autres produits alimentaires. Dans le premier meuble les rayons de rangement ou clayettes ont habituellement une longueur plus courte que celle des rayons de rangement du deuxième meuble. Les rayons de rangement du premier meuble sont dans ce qui suit appelés rayons "type patissier" et ceux du deuxième meuble sont appelés, rayons "type gastronorme". Certains constructeurs ont réalisé au niveau de fabrication, un meuble de base et deux systèmes différents et autonomes de rangement au choix, l'un comportant des rayons "type pâtissier" et l'autre muni de rayons "type gastronorme".

Cette solution à deux systèmes autonomes de rangement apporte à la construction habituelle des meubles indépendants "type pâtissier" et des meubles indépendants "type gastronorme", une simplification dans leur fabrication mais reste onéreuse. En effet les deux systèmes autonomes de rangement exigent deux fabrications séparées de ces systèmes, leur manutention et leur stockage, ce qui grève le prix de revient des meubles fabriqués.

La présente invention ayant pour but d'éviter ces inconvénients permet de réaliser un meuble économique muni d'un système transformable de rangement ayant une structure simple, facile à fabriquer et aisément adaptable aux utilisations. Elle a également pour objet un meuble réfrigéré économique, facilement adaptable à la conservation et à la présentation de la pâtisserie et à celle d'autres produits alimentaires.

Selon l'invention, un meuble à système de rangement adaptable aux utilisations, pourvu d'un ensemble de maintien pour rayons horizontaux, est caractérisé en ce que cet ensemble de maintien a une forme telle qu'elle permet selon les positions qu'il occupe dans le meuble de supporter des rayons de longueurs différentes.

Pour mieux faire comprendre l'invention, on en décrit ci-après un exemple de réalisation illustré par des dessins ci-annexés dont :
- la figure 1 représente une vue schématique et partielle d'un meuble réfrigéré, réalisé selon l'invention, dont le système transformable de rangement présente des rayons "type gastronorme",
- la figure 2 représente à une autre échelle une vue partielle en perspective de l'une des crémaillères du système transformable de rangement du meuble de la figure 1,
- la figure 3 représente à une autre échelle une vue partielle en perspective de l'un des supports du système transformable de rangement du meuble de la figure 1,
- la figure 4 représente à une autre échelle, une vue partielle du meuble de la figure 1, en coupe suivant un plan horizontal IV-IV,
- la figure 5 représente à une autre échelle une vue schématique et partielle du meuble de la figure 1, dont le système transformable de rangement présente des rayons "type pâtissier",
- la figure 6 représente à une autre échelle une vue partielle du meuble de la figure 5, en coupe suivant un plan horizontal VI-VI,
- la figure 7 représente une vue schématique et partielle du meuble de la figure 1, montrant le système transformable de rangement présentant des rayons "type gastronorme" plus courts, et,
- la figure 8 représente une vue schématique et partielle du meuble de la figure 5, montrant le système transformable de rangement présentant des rayons "type patissier" plus longs.

Un meuble réfrigéré 1 réalisé selon l'invention et illustré dans les figures 1 et 5 comprend un meuble de base 2 et un système transformable de rangement 3 présentant à des niveaux différents et réglables soit des longs rayons horizontaux ou rayons "type gastronorme" 4 (figure 1) soit des rayons horizontaux courts ou rayons "type pâtissier" 5 (figure 5).

Le meuble de base 2 comprend principalement une paroi verticale arrière 6, deux parois verticales latérales 7 et 8, une paroi horizontale supérieure 9 et une paroi horizontale inférieure 10, délimitant un espace de rangement, fermé sur le côté frontal par des portes non représentées. Le dispositif de production de froid du meuble 1 étant un dispositif de type connu, ne sera ni représenté, ni décrit dans ce qui suit.

Le système transformable de rangement 3 comprend des crémaillères amovibles 11, des supports amovibles 12 et des rayons horizontaux amovible 4 ou 5.

Selon une caractéristique importante de l'invention, les crémaillères 11 ont une section transversale en G (figure 2) dont le sommet 13 et la base 14 formés par des parois plates et parallèles, et le corps 15 et le rebord vertical 16 de la base 14, également formés par des parois plates et parallèles, sont respectivement perpendiculaires. Le sommet 13 et le rebord vertical 16 de la base 14 du G des crémaillères 11 sont pourvus, sur toute leur longueur, d'ouvertures 17 espacées et alternées avec des ouvertures 18 destinées à recevoir des crochets de suspension et des têtons de blocage des supports 12 pour rayons horizontaux 4 ou 5. Ces crochets et têtons de blocage des supports 12 peuvent avoir des formes différentes ou identiques. Quand leurs formes sont identiques, comme dans l'exemple illustré, les ouvertures 17 et 18 qui les recoivent sont identiques et régulièrement espacées, autrement dit d'un pas constant. Ces ouvertures 17 et 18 sont par conséquent interchangeables dans leur destination. Les crémaillères 11 sont respectivement munies, dans la paroi de leur corps 15 et dans celle de leur base 14, de une ou plusieurs rangées de trous 19 et 20 permettant leur fixation au moyen de vis ou boulons aux parois latérales 7 et 8 du meuble 1 respectivement suivant deux positions. Dans le G de la section transversale des crémaillères 11, la hauteur du corps 15 du G étant plus grande que la largeur de la base 14 de ce G, quand les crémaillères Il sont fixées par leurs bases 14, les supports 12 accrochés au sommet 13 du G sont plus éloignés des parois latérales 7, 8 du meuble 1 que quand ils sont accrochés au rebord vertical 16 du G lors de la fixation des crémaillères par leurs corps 15.

Les supports 12 destinés à maintenir en position les rayons horizontaux 4, 5 ont une section transversale en F dont les bords qui prolongent la tête 21 et la queue 22 sont rabattus vers l'extérieur pour former respectivement des crochets de suspension 23, 24. Les crochets 23 et 24 des supports 12 sont destinés à être montés dans les ouvertures 17 des crémaillères 11. Des têtons de blocage 25 peuvent être formés sur la zone centrale du dos du corps du F des supports 12. Ces têtons 25 en s'engageant dans les ouvertures 18 des crémaillères 11, après le montage des crochets 21 des supports 12 dans les ouvertures 17 empêchent les supports de glisser sur les crémaillères 11. Les crochets 23 et 24 des supports 12, résultant des bords repliés et délimités respectivement par des entailles 26, 27, ont une forme plate. Les ouvertures 17 des crémaillères 11 qui recoivent ces crochets plats 23 et 24 ont de préférence une forme d'une fente pour réduire efficacement ou éliminer toute rotation des supports 12 dans ces ouvertures 17. Dans l'exemple illustré dans les figures 2 et 3, les têtons de blocage 25 des supports 12 ont une forme rectangulaire ou plate et les ouvertures 18 des crémaillères Il qui les recoivent ont également la forme d'une fente. Les ouvertures 17 et 18 sont de ce fait interchangeables dans leur destination.

Dans l'exemple illustré aux figures 1 et 4, quatre crémaillères 11 sont disposées aux quatre coins de l'espace de rangement du meuble 1, et verticalement fixées par les parois de leur corps 15 contre les parois latérales 7 et 8 de ce meuble 1 de manière à présenter les parois de leurs bases 14 vers l'avant du meuble 1. Les supports 12 sont respectivement montés sur les rebords verticaux 16 du G des deux crémaillères 11 à gauche et ceux des deux crémaillères 11 à droite du meuble 1 en introduisant les crochets 24 prolongeant la queue du F des supports 12 dans les ouvertures 17 de ces rebords verticaux 16.

Selon cette première position de fixation des crémaillères 11 par leur corps 15, les supports 12 sont écartés des parois latérales 7 et 8 du meuble 1 par une distance égale à la faible largeur de la base 14 du G de ces crémaillères et sont prêts à supporter de longs rayons 4 ou rayons "type gastronorme", ayant une longueur L (figures 1 et 4).

Dans l'exemple illustré aux figures 5 et 6, quatre crémaillères Il sont disposées aux quatre coins de l'espace de rangement du meuble 1, et verticalement fixées par les parois de leurs base 14 contre les parois latérales 7 et 8 de ce meuble de manière à présenter les parois de leur corps 15 vers l'avant du meuble 1. Les supports 12 sont respectivement montés sur les sommets 13 du G des deux crémaillères 11 à gauche et ceux des deux crémaillères 11 à droite du meuble 1, en introduisant les crochets 23 prolongeant la tête du F de ces supports dans les trous 17 de ces sommets 13. Selon cette deuxième position de fixation des crémaillères 11 par leurs bases 14, les supports 12 sont écartés des parois latérales 7 et 8 du meuble 1 par une distance égale à la grande hauteur du corps 15 du G de ces crémaillères, et sont prêts à supporter de courts rayons 5 ou rayons "type pâtissier", ayant une longueur 1 (figures 5 et 6).

La forme en F de la section transversale des supports 12 permet à ces supports 12, par la présence de la paroi 28 formant la barre médiane de ce F, de recevoir suivant ses deux positions d'accrochage des rayons horizontaux 4 ou 5 présentant deux longueurs différentes. En effet quand les supports 12 sont montés par leurs crochets 24 prolongeant la queue du F de ces supports dans les trous 17 des crémaillères fixées selon leur première position (figs. 1 et 4), le corps de ce F étant appliqué contre ces crémaillères, les extrémités des rayons horizontaux 4 que ces supports 12 soutiennent, peuvent se rapprocher au maximum des crémaillères 11 ce qui permet à ces rayons 4 d'avoir une grande longueur L (figs. 1 et 4). Quand les supports 12 sont montés par leurs crochet 23 prolongeant la tête du F de ces supports, dans les trous 17 des crémaillères 11 (figure 8), le corps de ce F étant à l'horizontal d'une manière analogue aux supports 12 représentés dans la figure 5, les extrémités des rayons horizontaux 4₁ que ces supports 12 soutiennent, sont éloignés des crémaillères Il par la paroi 28 constituant la barre médiane du F, ce qui empêche les rayons 4₁ d'avoir une grande longueur L. Pour être mis sur les supports 12 montés selon cette position, les rayons horizontaux 4₁ doivent avoir une longueur L₁ plus courte que L. Quand les crémaillères 11 sont fixés dans leur deuxième position (figs. 5 et 6), les supports 12 peuvent recevoir un rayon 5 de longueur 1 (figure 5) ou celui 5₁ d'une longueur plus grande I₁ (figure 7) selon que ces supports sont montés dans les ouvertures 17 des crémaillères 11 par leur crochets 23 prolongeant la tête du F de ces supports 12 ou par leur crochets 24 prolongeant la queue du F de ces supports 12.

Selon une variante de réalisation un deuxième têton de blocage 29 analogue au têton 25 représenté en traits discontinus dans la figure 3 est ajouté dans chacune des parties terminales des supports 12, au niveau de la tête du F de ces supports et formé dans le prolongement du corps de ce F. Quand les supports 12 sont montés par leurs crochets 23 dans les ouvertures 17 des crémaillères 11, leurs deuxièmes tétons de blocage 29 sont engagés dans les ouvertures 18 de ces crémaillères 11 et empêchent le glissement de ces supports 12 sur ces dernières.

Etant donné que les crochets 23 et 24 des supports 12 sont plats et les ouvertures 17 des crémaillères 11 qui les recoivent sont des fentes, les supports 12 montés sur ces crémaillères 11 sont pratiquement immobilisés en rotation. Cette immobilisation en rotation des supports 12 est en outre renforcée par celle effectuée par des têtons de blocage 25 et 29 de ces supports.

II en résulte, que dans un meuble réfrigéré 1 selon une variante de montage non représentée, deux seulement des crémaillères 11 fixées dans la zone centrale des deux parois latérales 7, 8 de ce meuble, peuvent avec l'aide des supports 12, assurer un bon maintien des rayons horizontaux 4 et 5.

Grâce aux crémaillères 11 à section transversale en G et aux supports 12 à section transversale en F, le meuble réfrigéré 1 réalisé selon l'invention est facilement adaptable dans son rangement pour répondre à des utilisations choisies par exemple celles exigeant des rayons horizontaux "type pâtissier" 5 et 5₁ ou celles nécessitant des rayons "type gastronorme" 4 et 4₁.

Les crémaillères 11 et les supports 12 sont consitués de préférence en tole emboutie et pliée ou réalisés en métal suivant la technique de laminage, d'extrusion ou de coulée, tandis que le meuble de base 2 et le dispositif de production de froid sont réalisés et montés selon une technique connue. Dans une variante de réalisation les crémaillères 11 et les supports 12 sont réalisés en matière plastique.

Le faible nombre de modèles de crémaillères 11 et de supports 12, qui sont à fabriquer et à stocker, et la facilité de leur fabrication et de leur assemblage rendent particulièrement économique le prix de revient des meubles réfrigérés 1 réalisé selon l'invention.

## Revendications

1. Meuble à système de rangement adaptable aux utilisations pourvu d'un ensemble de maintien pour rayons horizontaux, caractérisé en ce que l'ensemble de maintien (11, 12) a une forme telle qu'elle permet selon les positions qu'il occupe dans le meuble, de supporter des rayons (4, 5) de longueurs différentes.

2. Meuble selon la revendication 1, caractérisé en ce que l'ensemble de maintien comprend deux systèmes coopérants (11, 12) permettant par un changement de leurs positions respectives qu'ils occupent dans le meuble, de supporter des rayons (4, 5) de longueurs différentes.

3. Meuble selon la revendication 2, caractérisé en ce que dans l'ensemble de maintien, le premier de ces deux systèmes coopérants est constitué par des supports (12) fixables suivant plusieurs positions.

4. Meuble selon la revendication 3, caractérisé en ce que dans l'ensemble de maintien les supports (12) sont fixables par accrochage par leurs deux extrémités.

5. Meuble selon la revendication 2, caractérisé en ce que dans l'ensemble de maintien, le deuxième de ces deux systèmes coopérants est constitué par des crémaillères (11) présentant plusieurs faces à la fixation des supports (12).

6. Meuble selon la revendication 5, caractérisé en ce que dans l'ensemble de maintien, les crémaillères (11) ont deux faces destinées à la fixation par accrochage des supports (12).

7. Meuble selon l'une des revendications 5 à 6, caractérisé en ce que dans l'ensemble de maintien les crémaillères amovibles (11) ont une section transversale en G dont le sommet plat (13) et le rebord vertical plat (16) de la base (14) sont pourvus d'ouvertures (17, 18) destinées à recevoir des crochets de suspension (23, 24) ou des têtons de blocage (25, 29) des supports (12) pour rayons horizontaux (4, 5), et dont le corps plat (15) et la base plate (14) sont respectivement munis de une ou plusieurs rangées de trous (19, 20) permettant, par application de leur surface respective contre les parois latérales (7, 8) du meuble (1), une fixation de ces crémaillères (11) dans l'une de leurs deux positions.

8. Meuble selon la revendication 7, caractérisé en ce que, dans les crémaillères (11) à sections transversales en G, les sommets plats (13) et bases plates (14) du G constitués respectivement par des parois parallèles sont perpendiculaires aux corps plats (15) et rebords verticaux plats (16) des bases (14) du G, également constitués respectivement par des parois parallèles.

9. Meuble selon l'une des revendications 7 et 8, caractérisé en ce que, dans le G de la section transversale des crémaillères (I1), la hauteur du corps (15) du G est plus grande que la largeur de la base (14) de ce G.

10. Meuble selon l'une des revendications 5 à 9, caractérisé en ce que dans les crémaillères (11) les ouvertures (17, 18) destinées à recevoir les crochets (23, 24) et les têtons de blocage (25) des supports (12), sont constitués par des fentes.

11. Meuble selon l'une des revendications 5 à 10, caractérisé en ce que dans l'ensemble de maintien les crémaillères (11) sont constituées en tole emboutie et pliée.

12. Meuble selon l'une des revendications 5 à 10, caractérisé en ce que dans l'ensemble de maintien les crémaillères (11) sont réalisées en métal suivant une technique choisie parmi le laminage, l'extrusion et la coulée.

13. Meuble selon l'une des revendications 5 à 10, caractérisé en ce que dans l'ensemble de maintien les crémaillères (11) sont réalisées en matière plastique.

14. Meuble selon l'une des revendications 3 et 4, caractérisé en ce qu'il comprend dans l'ensemble de maintien, des supports amovibles (12) pour rayons horizontaux (4, 5) ayant une section transversale en F dont les bords qui prolongent la tête (21) et la queue (2) sont rabattus vers l'extérieur pour former respectivement des crochets de suspension (23, 24).

15. Meuble selon la revendication 14, caractérisé en ce que les supports (12) à section transversale en F comprennent dans la zone centrale du dos de ce F, des têtons de blocage (25).

16. Meuble selon l'une des revendications 14 et 15, caractérisé en ce que les supports (12) à section transversale en F comprennent sur le côté extérieur de la tête de ce F, dans le prolongement du corps de ce F, des têtons de blocage (29).

17. Meuble selon l'une des revendications 14 à 15, caractérisé en ce que dans les supports (12), les crochets de suspension (23, 24) et les têtons de blocage (25, 29) sont plats.

18. Meuble selon l'une des revendications 14 à 17, caractérisé en ce que les supports (12) sont constitués en tole découpée et pliée.

19. Meuble selon l'une des revendications 14 à 17, caractérisé en ce que les supports (12) sont réalisés en métal suivant une technique, choisie parmi le laminage, l'extrusion et la coulée.

20. Meuble selon l'une des revendications 14 à 17, caractérisé en ce que les supports (12) sont réalisés en matière plastique.

21. Meuble réfrigéré caractérisé en ce qu'il est constitué par un meuble selon l'une des revendications 1 à 20, permettant d'être utilisé comme un meuble de conservation, de congélation et de présentation de la pâtisserie, et par un changement de position de fixations des crémaillères (11) et des supports (12) et un changement de rayons horizontaux, (4, 4₁, 5, 5₁) d'être utilisé comme un meuble de conservation, de congélation et de présentation d'autres produits alimentaires, ou inversement.
